# EUROPÄISCHE PATENTANMELDUNG

(11) **EP 2 251 139 A2**
(43) Veröffentlichungstag der Anmeldung: **17.11.2010**
(21) Anmeldenummer: 10156897.0
(22) Anmeldetag: 18.03.2010
(51) Int. Cl.: B24B 21/10, B24B 55/02

(54) **Poliermaschine mit Polierband und Andruckeinrichtung**

(30) Priorität: 13.05.2009 DE 202009006914 U
(71) Anmelder: bauerrichter Maschinen- und technischer Großhandel GmbH & Co. KG, 32609 Hüllhorst (DE)
(72) Erfinder: Sundermeier, Ralf, 32584 Löhne (DE)
(74) Vertreter: TER MEER - STEINMEISTER & PARTNER GbR

(57) **Zusammenfassung**

Poliermaschine zum Polieren von Werkstücken (12) mit ebener Oberfläche, mit einem Werkstückträger (10), einem über dem Werkstückträger angeordneten Polierportal (14), das linear relativ zu dem Werkstückträger (10) bewegbar ist, und einem Antrieb (16) zum Erzeugen einer Relativbewegung zwischen dem Polierportal und dem Werkstückträger, **dadurch gekennzeichnet, dass** das Polierportal (14) ein endlos umlaufendes Polierband (24) aufweist, das in einer Richtung, die einen Winkel mit der Richtung (X) der Relativbewegung bildet, über die gesamte Breite des Werkstückes (12) verläuft und dessen unterer Trumm (28) durch eine Andruckeinrichtung (30) gegen die Oberfläche des Werkstücks (12) andrückbar ist.

## Beschreibung

Die Erfindung betrifft eine Poliermaschine zum Polieren von Werkstücken mit ebener Oberfläche, mit einem Werkstückträger, einem über dem Werkstückträger angeordneten Polierportal, das linear relativ zu dem Werkstückträger bewegbar ist, und einem Antrieb zum Erzeugen einer Relativbewegung zwischen Polierportal und Werkstückträger.

Bei bekannten Poliermaschinen enthält das Polierportal ein um eine vertikale Achse drehbares Kreuz, dessen Arme jeweils eine rotierende Polierbürste tragen, so dass durch Drehung des Kreuzes in die Richtung variiert werden kann, in der die Polierbürsten über die Werkstückoberfläche streichen.

Aufgabe der Erfindung ist es, eine Poliermaschine zu schaffen, mit der sich der beim Polieren entstehende Abrieb feinfühliger kontrollieren lässt.

Diese Aufgabe wird erfindungsgemäß dadurch gelöst, dass das Polierportal ein endloses umlaufendes Polierband aufweist, das in einer Richtung, die einen Winkel mit der Richtung der Relativbewegung bildet, über die gesamte Breite des Werkstücks verläuft und dessen unterer Trumm durch eine Andruckeinrichtung gegen die Oberfläche des Werkstücks andrückbar ist.

Anders als bei herkömmlichen Poliermaschinen, bei denen die Borsten der Polierbürsten jeweils lokal auf die Oberfläche des Werkstücks schlagen, lässt sich bei der erfindungsgemäßen Poliermaschine durch die Andruckeinrichtung und durch geeignete Wahl der Höhe des Polierportals ein auf der gesamten Oberfläche gleichmäßiger Anpressdruck des Polierbandes und damit ein auf der gesamten Breite des Werkstücks gleichmüßiger Abrieb erreichen. Ein weiterer Vorteil besteht darin, dass die Polierpaste und der entstehende Abrieb aufgrund der Fliehkräfte an den Umlenkstellen des Polierbandes nur in einer definierten Richtung weggeschleudert werden, so dass sich auch bei höheren Laufgeschwindigkeiten des Polierbandes die Verschmutzung der Umgebung besser kontrollieren lässt.

Zumeist werden die zu polierenden Werkstücke, beispielsweise lackierte Möbelplatten, zuvor in einer Schleifmaschine geschliffen, wodurch in der der Oberfläche Schleifspuren entstehen, die in einer einheitlichen Richtung verlaufen. Wie sich gezeigt hat, lässt sich mit einem Polierband, das sich nur in einer einzigen Richtung über die Werkstückoberfläche bewegt, auch in diesen Fällen eine gleichmäßig polierte Oberfläche erreichen, sofern sichergestellt wird, dass die Laufrichtung des Polierbandes nicht parallel zu den Schleifspuren verläuft. Das lässt sich beispielsweise durch geeignete Einspannung des Werkstücks auf den Werkstückträger oder durch geeignete Einstellung der Laufrichtung des Polierbandes oder gegebenenfalls auch durch geeignete Wahl der Geschwindigkeit der Bewegung des Polierportals relativ zum Werkstückträger erreichen.

Vorteilhafte Ausgestaltungen und Weiterbildungen der Erfindung sind in den Unteransprüchen angegeben.

Im folgenden wird ein Ausführungsbeispiel anhand der Zeichnungen näher erläutert.

Es zeigen:
- Fig. 1: eine Stirnansicht einer erfindungsgemäßen Poliermaschine;
- Fig. 2: eine Seitenansicht der Poliermaschine nach Fig. 1,
- Fig. 3: eine Detailansicht eines Polierbandes und einer zugehörigen An- druckeinrichtung;
- Fig. 4: einen Grundriss eines Teils eines zu der Andruckeinrichtung gehö- renden Lamellenbandes; und
- Fig. 5: einen schematischen Grundriss der Poliermaschine nach Fig. 1 und 2.

In Fig. 1 ist ein Werkstückträger 10 gezeigt, auf dessen oberer Oberfläche sich ein plattenförmiges Werkstück 12 aufspannen lässt, so dass dessen Ebene obere Oberfläche poliert werden kann. Über dem Werkstückträger 10 ist ein Polierportal 14 angeordnet, das sich mit Hilfe eines Antriebs 16 linear, in der Richtung senkrecht zur Zeichenebene in Fig. 1, relativ zu dem Werkstückträger 10 und dem Werkstück 12 bewegen lässt.

Das Polierportal 14 wird durch beiderseits des Werkstückträgers 10 angeordnete vertikale Säulen 18 und diese verbindende Traversen 20 gebildet und nimmt eine Poliereinheit 22 auf, die in der Höhe verstellbar in dem Polierportal gehalten ist. Die Poliereinheit 22 weist mindestens ein endloses Polierband 24 auf, das über Umlenkrollen 26 umläuft und dessen unterer Trumm 28 durch eine Andruckeinrichtung 30 auf ganzer Länge gegen die Oberfläche des Werkstücks 12 andrückbar ist.

Eine der Umlenkrollen 26 ist durch einen Motor 34 und ein zugehöriges Getriebe angetrieben. Der Motor 34, die Umlenkrollen 26 und die Andruckeinrichtung 30 sind an Konsolen 36 gehalten, die ihrerseits an vertikalen Schirmplatten 38 befestigt sind. Die Schirmplatten 38 schließen die Poliereinheit 22 auf beiden Seiten ab und sind durch Traversen 40 verbunden, so dass sie ein Gestell bilden. Dieses Gestell ist mit Hilfe von Kugelbuchsen oder Spindelmuttern 42 und zugehörigen Spindeln 44 (Fig. 2) in dem Polierportal 14 gehalten.

Wie deutlicher in Fig. 2 zu erkennen ist, sind die Säulen 18 des Polierportals, die sich auf derselben Seite des Werkstückträgers 10 befinden (und von denen deshalb in Fig. 1 jeweils nur eine zu erkennen ist) an den oberen Enden durch Brücken 46 und an den unteren Enden durch Fußplatten 48 miteinander verbunden. Weiterhin erkennt man in Fig. 2, dass die Poliereinheit 22 zwei parallele Polierbänder 28 mit jeweils zugehörigen Antriebs- und Andruckeinrichtungen aufweist.

Die Spindeln 44 sind jeweils in der Brücke 46 und in einer auf der Fußplatte 48 gehaltenen Antriebseinheit 50 gelagert. Zwischen der Brücke 46 und der Fußplatte 48 verlaufen außerdem auf jeder Seite zwei Führungsstangen 52, an denen die Schirmplatten 38 mit Führungsbuchsen 54 geführt sind. Durch Drehantrieb der Spindeln 44 lässt sich somit die Höhe der Poliereinheit 22 präzise an die jeweilige Dicke des Werkstücks 12 anpassen.

Die Fußplatten 48 des Polierportals stützen sich jeweils verstellbar auf einer Trägerplatte 56 ab, die in der in Fig. 2 durch einen Doppelpfeil X angegebenen Richtung verschiebbar an dem Werkstückträger 10 geführt ist. Bei dem Antrieb 16 kann es sich um irgendeinen geeigneten Linearantrieb handeln, im gezeigten Beispiel einen Riementrieb, mit dem sich die Fußplatten 56 und damit das gesamte Polierportal 14 hin- und hergehend in der Richtung X bewegen lässt. In einer alternativen Ausführungsform könnte auch das Polierportal 14 stationär und statt dessen der Werkstückträger 10 beweglich sein. In dem Fall könnte der Werkstückträger auch ein Förderer sein, auf dem die Werkstücke nur in einer Richtung durch das Polierportal hindurch laufen.

Wie in Fig. 1 zu erkennen ist, erstrecken sich die Polierbänder 24 jeweils über die gesamte Breite des Werkstücks 12, d. h. die Positionen der Umlenkrollen 26 bestimmen die maximale Breite der Werkstücke, die auf den Werkstückträger 10 aufgespannt werden können. Um zu verhindern, dass die Kanten des Werkstücks durch das Polierband zu stark abgeschliffen werden, sind diese Kanten durch Schutzleisten 58 geschützt, die an der Oberseite mit der Werkstückoberfläche bündig sind.

Der Aufbau der Andruckeinrichtung 30 soll nun mit Bezug auf Fig. 3 näher beschrieben werden. Der obere Trumm des Schleifbandes 24 ist auf einer Platte 60 geführt, an die sich nach unten ein trapezförmiger, nach unten offener Kasten 62 anschließt. An der Unterseite dieses Kastens verläuft parallel zu dem unteren Trumm 28 des Polierbandes 24 ein Lamellenband 64, das an beiden Enden des Kastens an Umlenkrollen 66 umgelenkt wird und nach Art eines Rollos auf Aufrolleinrichtungen 68 aufgenommen ist. Mit Hilfe eines nicht gezeigten Antriebs werden die Aufrolleinrichtungen 68 so angetrieben, dass das Lamellenband 64 in eine oszillierende Bewegung parallel zu dem Polierband 24 versetzt wird. Das Lamellenband trägt an seiner Unterseite Lamellen 70, die auf den unteren Trumm 28 des Polierbandes drücken. Fig. 4 zeigt einen Abschnitt des Lamellenbandes 64 in einer Ansicht von unten und lässt die Konfiguration der Lamellen 70 erkennen, die hier die Form von einander überlappenden Winkeln haben und beispielsweise aus Filz bestehen.

Oberhalb des Lamellenbandes 64 ist in dem Kasten 62 ein aufblasbarer Luftsack 72 angeordnet, der sich mit seiner Oberseite an Widerlagern 74 abstützt und folglich mit seiner Unterseite auf ganzer Länge gleichmäßig gegen das Lamellenband 64 andrückt und dieses mit dem unteren Trumm 28 des Polierbandes in Reibberührung hält. Durch Regelung des Druckes in dem Luftsack 70 (wahlweise auch durch Messung dieses Druckes und Höhenverstellung der gesamten Poliereinheit) kann somit der Anpressdruck des Lamellenbandes 64 präzise kontrolliert werden. Die Lamellen 70 geben diesen Anpressdruck auf das Polierband 24 und letztlich auf die Werkstückoberfläche weiter, so dass das Polierband auf ganzer Länge gleichmäßig gegen die Oberfläche des Werkstücks angedrückt wird. Durch die oszillierende Bewegung des Lamellenbandes werden dabei lokale Schwankungen des Anpressdruckes verwischt, die durch die einzelnen Lamellen hervorgerufen werden.

Bevorzugt ist zwischen dem Luftsack 72 und dem Lamellenband 64 noch ein dünnes, stationäres Blech angeordnet (in der Zeichnung nicht sichtbar), das den Druck überträgt und gegen Reibung schützt.

Über eine Luftzuführung 76, die an ein nicht gezeigtes Gebläse und gegebenenfalls ein Kühlaggregat anschlossen ist, kann Kühlluft in den Kasten 62 eingeleitet werden. Diese Kühlluft umströmt den Luftsack 72 und tritt an der Unterseite aus dem Kasten 62 aus und kühlt dabei das Lamellenband 64 und das Polierband 24, so dass die beim Polieren entstehende Reibungswärme wirksam abgeführt werden kann.

Zum Polieren kann wie üblich eine Polierpaste auf die Oberfläche des Werkstücks 12 aufgetragen werden. Diese Polierpaste wird dann durch das Polierband 24 verrieben. Im gezeigten Beispiel ist über dem oberen Trumm des Polierbandes 24 eine Düse 78 angeordnet, mit der eine Flüssigkeit auf das Polierband 24 aufgebracht werden kann, die dann mit einer Rakel 80 auf der Oberfläche des Polierbandes verstrichen wird. Diese Flüssigkeit dient zur Verdünnung der Polierpaste und trägt zugleich zur Kühlung des Polierbandes bei. Die durch die Flüssigkeit verdünnte Polierpaste und der beim Polieren entstehende Abrieb werden durch den unteren Trumm 28 des Polierbandes mitgenommen (nach rechts in Fig. 3) und an der Umlenkrolle 26 durch Fliehkraftwirkung weggeschleudert. Das weggeschleuderte Material wird jedoch durch die Schirmplatte 38 der Poliereinheit aufgefangen. Da die Schirmplatten 38 auf beiden Seiten der Poliereinheit angeordnet sind, können die beiden in Fig. 2 gezeigten Polierbänder 24 wahlweise auch gegensinnig angetrieben werden.

In Fig. 5 ist die Poliermaschine in einem schematischen Grundriss gezeigt, jedoch in einer Konfiguration, in der die Polierbänder 24 nicht genau rechtwinklig zu der Richtung X der Relativbewegung zwischen dem Werkstückträger 10 und dem Polierportal 14 verlaufen, sondern etwas schräg angestellt sind, beispielsweise unter einem Winkel von 7°. Wenn das Werkstück 12 zuvor mit einer Schleifmaschine geschliffen wurde, die in der zu polierenden Oberfläche Schleifspuren hinterlassen hat, die rechtwinklig zu der Richtung X verlaufen, so wird durch die Schrägstellung der Polierbänder 24 sichergestellt, dass diese Schleifspuren im Polierprozess verwischt werden können. Außerdem erleichtert es diese Schrägstellung, das Polierportal über die in Fig. 5 rechten und linken Enden des Werkstücks 12 hinaus zu bewegen, so dass auch die Endbereiche des Werkstücks mit gleicher Intensität poliert werden können wie der zentrale Bereich, ohne dass sich die Polierbänder an den Kanten des Werkstücks verfangen.

Weiterhin erkennt man in Fig. 5, dass die Fußplatten 48 des Schleifportals mit Stiften 82 fixiert sind, die in entsprechende Löcher 84 der Trägerplatten 56 eingreifen. Da jedoch in den Trägerplatten 56 mehrere Sätze von Löchern 84 angeordnet sind, lässt sich der Anstellwinkel der Polierbänder 24 relativ zum Werkstück 12 nach Bedarf variieren. Unter anderem ist auch eine rechtwinklige Ausrichtung der Polierbänder 24 relativ zu der Richtung X möglich, beispielsweise für den Fall, dass die Schleifspuren auf der Werkstückoberfläche in der Richtung X verlaufen oder für den Fall, dass das Polierportal 14 mit einer im Vergleich zur Geschwindigkeit der Polierbänder 24 relativ hohen Geschwindigkeit in der Richtung X bewegt wird, so dass sich ein Schräglauf der Polierbänder relativ zum Werkstück 12 durch die Überlagerung der beiden Bewegungen ergibt.

In einer modifizierten Ausführungsform ist es auch möglich, dass die beiden Polierbänder 24 oder, allgemeiner, die mehreren Polierbänder, nicht parallel zueinander verlaufen, sondern einen Winkel miteinander bilden. Gegebenenfalls können die Winkelstellungen der einzelnen Polierbänder auch unabhängig voneinander einstellbar sein.

## Patentansprüche

1. Poliermaschine zum Polieren von Werkstücken (12) mit ebener Oberfläche, mit einem Werkstückträger (10), einem über dem Werkstückträger angeordneten Polierportal (14), das linear relativ zu dem Werkstückträger (10) bewegbar ist, und einem Antrieb (16) zum Erzeugen einer Relativbewegung zwischen dem Polierportal und dem Werkstückträger, **dadurch gekennzeichnet, dass** das Polierportal (14) ein endlos umlaufendes Polierband (24) aufweist, das in einer Richtung, die einen Winkel mit der Richtung (X) der Relativbewegung bildet, über die gesamte Breite des Werkstückes (12) verläuft und dessen unterer Trumm (28) durch eine Andruckeinrichtung (30) gegen die Oberfläche des Werkstücks (12) andrückbar ist.

2. Poliermaschine nach Anspruch 1, bei der sämtliche Polierorgane des Polierportals (14) durch ein oder mehrere Polierbänder (24) gebildet werden.

3. Poliermaschine nach Anspruch 1 oder 2, bei der die Andruckeinrichtung (30) ein parallel zum unteren Trumm (28) des Polierbandes (24) verlaufendes Lamellenband (64) aufweist, das mit gegen die Oberfläche des Polierbandes andrückenden Lamellen (70) bestückt ist.

4. Poliermaschine nach Anspruch 3, bei der das Lamellenband (64) oszillierend antreibbar ist.

5. Poliermaschine nach Anspruch 4, bei der das Lamellenband (64) an beiden Enden des unteren Trumms (28) des Polierbandes auf Aufrolleinrichtungen (68) aufrollbar ist.

6. Poliermaschine nach einem der vorstehenden Ansprüche, bei der die Andruckeinrichtung (30) einen aufblasbaren Luftsack (72) aufweist, der mittelbar oder unmittelbar gegen den unteren Trumm (28) des Polierbandes (24) drückt.

7. Poliermaschine nach einem der vorstehenden Ansprüche, mit einer Kühleinrichtung (76) zum Kühlen des Polierbandes (24).

8. Poliermaschine nach Anspruch 7, bei der die Kühleinrichtung eine Luftzuführung (76) zum Zuführen von Kühlluft zu dem unteren Trumm (28) des Polierbandes (24) aufweist.

9. Poliermaschine nach einem der vorstehenden Ansprüche, bei der das Polierband (24) schräg zu der Richtung (X) der Relativbewegung zwischen Werkstückträger (10) und Polierportal (14) verläuft.

10. Poliermaschine nach Anspruch 9, bei der der Anstellwinkel des Polierbandes (24) einstellbar ist,

11. Poliermaschine nach einem der vorstehenden Ansprüche, bei der das Polierband (24) in einer Poliereinheit (22) gehalten ist, die höhenverstellbar in dem Polierportal (14) gehalten ist,

12. Poliermaschine nach Anspruch 11, bei der die Poliereinheit (22) oder das Polierportal (14) an mindestens einem Ende des Polierbandes (24) durch eine Schirmplatte (38) abgeschlossen ist.

13. Poliermaschine nach Anspruch 11 oder 12, mit einem Spindelantrieb (44, 50) zur Höhenverstellung der Poliereinheit (22) relativ zu dem Polierportal (14).

14. Poliermaschine nach einem der vorstehenden Ansprüche, mit einer Düse (78) zum Auftragen einer Flüssigkeit oder Paste auf das Polierband (24).
